# EUROPÄISCHE PATENTANMELDUNG

(11) **EP 4 056 071 A1**
(43) Veröffentlichungstag der Anmeldung: **14.09.2022**
(21) Anmeldenummer: 22160645.2
(22) Anmeldetag: 08.03.2022
(51) Int. Cl.: A47B 47/00, A47B 47/02, A47F 5/13, A47B 45/00

(54) **LASTREGAL**

(30) Priorität: 12.03.2021 DE 102021106013
(71) Anmelder: doppler group GmbH, 5280 Braunau-Ranshofen (AT)
(72) Erfinder: Forthuber, Herbert, 84359 Simbach (DE); Ballendat, Martin, 84359 Simbach (DE)
(74) Vertreter: Wolf & Wolf Patent- und Rechtanwaltsgesellschaft mbH

(57) **Zusammenfassung**

Die Erfindung betrifft ein Lastregal, umfassend einen aus horizontalen und vertikalen Streben (1.1, 1.2) gebildeten Regalraum (1) zur Lagerung von Waren. Nach der Erfindung ist vorgesehen, dass im Regalraum (1) ein aus horizontalen und vertikalen Hilfsstreben (2.1, 2.2) gebildeter Regaleinsatz (2) zur Lagerung der Waren angeordnet ist.

## Beschreibung

Die Erfindung betrifft ein Lastregal gemäß dem Oberbegriff des Patentanspruchs 1.

Ein Lastregal der eingangs genannten Art ist allgemein bekannt, so dass es diesbezüglich keines besonderen druckschriftlichen Nachweises bedarf. Ein solches Lastregal besteht dabei aus einem aus horizontalen und vertikalen Streben gebildeten Regalraum zur Lager von Waren. Solche Lastregale werden zum Beispiel in Baumärkten verwendet. Zusätzlich zu den den eigentlichen Regalraum begrenzenden Streben sind dabei ferner regelmäßig noch Regalböden zwischen den vertikalen Streben angeordnet, auf denen dann die angebotene Ware vom Baumarktpersonal abgelegt worden ist. Solche Lastregale sind zwar stabil, wirken aber entsprechend rustikal und wenig ansprechend.

Der Erfindung liegt die Aufgabe zugrunde, ein Lastregal der eingangs genannten Art zu verbessern. Insbesondere soll ein optisch ansprechenderes, aber auch besonders leicht mit Ware bestückbares Lastregal geschaffen werden.

Diese Aufgabe ist mit einem Lastregal der eingangs genannten Art durch die im Kennzeichen des Patentanspruchs 1 aufgeführten Merkmale gelöst.

Nach der Erfindung ist also vorgesehen, dass im Regalraum ein aus horizontalen und vertikalen Hilfsstreben gebildeter Regaleinsatz zur Lagerung der Waren angeordnet ist. Bei der besagten Ware handelt es sich dabei besonders bevorzugt um Sitzauflagen für Gartenmöbel.

Mit anderen Worten zeichnet sich das erfindungsgemäße Lastregal somit dadurch aus, dass im Regalraum statt der Regalböden ein aus Hilfstreben gebildeter Regaleinsatz angeordnet ist, der die vorteilhafte Option mit sich bringt, sogar bereits vom Hersteller der zu präsentierenden Waren bestückbar zu sein. Konkret ist also vorgesehen, dass ein fertig mit Ware, insbesondere Sitzauflagen, bestückter Regaleinsatz zum Baumarkt geliefert und dort als Ganzes zum Beispiel mit dem Gabelstabler in das entsprechend von Regalböden befreite Lastregal eingesetzt wird. Ist die Ware verkauft, kann der gesamte Regaleinsatz aus dem Regalraum entnommen und zur Wiederbestückung dem Hersteller zurück gegeben werden.

Andere vorteilhafte Weiterbildungen des erfindungsgemäßen Lastregals ergeben sich aus den abhängigen Patentansprüchen.

Das erfindungsgemäße Lastregal einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt perspektivisch
- Figur 1: den Regalraum noch ohne Regaleinsatz;
- Figur 2: den Regaleinsatz;
- Figur 3: den Regalraum mit Regaleinsatz; und
- Figur 4: das Lastregal mit Regaleinsatz und weiteren Anbauteilen wie Verblendungen und Seitenwandelementen.

Das in den Figuren 1 bis 4 dargestellte Lastregal, das man auch als sogenanntes Schwerlastregal bezeichnet und das insbesondere in Baumärkten und dergleichen zu finden ist, besteht zunächst in bekannter Weise aus einem aus horizontalen und vertikalen Streben 1.1, 1.2 gebildeten Regalraum 1 zur Lagerung von Waren. Der Regalraum 1 ist dabei vorzugsweise quaderförmig ausgebildet, d. h. er hat eine bestimmte, gleichbleibende Breite, Höhe und Tiefe.

Wie aus den Figuren weiterhin ersichtlich, ist ferner bevorzugt vorgesehen, dass die horizontalen Streben 1.1 einerseits in Breiten- und andererseits in Tiefenrichtung des Regalraums 1 erstreckt ausgebildet sind.

Wesentlich für das erfindungsgemäße Lastregal ist nun, und diesbezüglich wird insbesondere auf Figur 2 und 3 verwiesen, dass im Regalraum 1 ein aus horizontalen und vertikalen Hilfsstreben 2.1, 2.2 gebildeter Regaleinsatz 2 zur Lagerung der Waren angeordnet ist.

Zur Unterbringung der besagten Waren ist dabei besonders bevorzugt vorgesehen, dass im Regaleinsatz 2 Haken 2.3 zum Aufhängen von Waren angeordnet sind.

Wie schon beim Regalraum 1 ist dabei auch beim Regaleinsatz 2 bevorzugt vorgesehen, dass die horizontalen Hilfsstreben 2.1 einerseits in Breiten- und andererseits in Tiefenrichtung des Regaleinsatzes 2 erstreckt ausgebildet sind.

Ferner ist bevorzugt vorgesehen, dass sowohl die Streben 1.1, 1.2 als auch die Hilfsstreben 2.1, 2.2 wahlweise aus Stahl (besonders bevorzugt), Aluminium, Holz oder anderen geeigneten Materialen gebildet sind.

Weiterhin ist, wenn auch aus den Figuren nicht explizit entnehmbar, bevorzugt vorgesehen, dass der Regaleinsatz 2 - um ihn auf einfache Weise an unterschiedliche Höhen des Regalraums 1 anpassen zu können, in seiner Höhe einstellbar ausgebildet ist. Insbesondere in diesem Zusammenhang ist dabei ferner besonders bevorzugt vorgesehen, dass die vertikalen Hilfsstreben 2.2 teleskopierbar ausgebildet sind.

Da die Lastregale ferner regelmäßig eine feste Breite aufweisen, ist weiterhin bevorzugt vorgesehen, dass der Regaleinsatz 2 eine Außenbreite aufweist, die - abgesehen von einer Toleranz von weniger als 30 mm, besonders bevorzugt weniger als 20 mm, - genau zu einer Innenbreite des Regalraums 1 passend ausgebildet ist.

Weiterhin ist in diesem Zusammenhang bevorzugt vorgesehen, dass der Regaleinsatz 2 eine Außentiefe aufweist, die kleiner oder gleich einer Innentiefe des Regalraums 1 ausgebildet ist.

Mit Verweis auf Figur 4 ist weiterhin zur Realisierung eines optisch ansprechenden Lastregals besonders bevorzugt vorgesehen, dass wahlweise die horizontalen und/oder die vertikalen Streben 1.1, 1.2 mit Verblendungen 1.3 versehen ausgebildet sind. Diese Verblendungen 1.3, die vorzugsweise aus Holz gebildet sind (und bei Bedarf zum Beispiel auch bedruckt oder furniert sein können), decken dabei natürlich vorzugsweise auch die Hilfsstreben 2.1, 2.2 des Regaleinsatzes 2 ab.

Zur weiteren Verbesserung der optischen Erscheinung des Lastregals ist ferner bevorzugt vorgesehen, dass eine äußere Seitenwange des Regalraums 1 mit einem Seitenwandelement 1.4 versehen ausgebildet sind.

Außerdem ist, wie insbesondere der Vergleich der Figuren 2 und 3 zeigt, bevorzugt vorgesehen, dass die Rückwand des Regaleinsatzes 2 mit einer Plane oder dergleichen verkleidet ausgebildet ist.

Schließlich ist noch bevorzugt vorgesehen, dass an einer obersten horizontalen Strebe 1.1 des Regalraums 1 eine Informationstafel 1.5 angeordnet ist. Auf dieser Informationstafel 1.5, die über geeignete, in den Figuren 1 und 3 dargestellte Halterungen am Regalraum 1 befestigt ist, können zum Beispiel Informationen zum Hersteller der Waren oder auch Detailinformationen zu den einzelnen Waren selbst angegeben sein.

### Bezugszeichenliste

- 1: Regalraum
- 1.1: horizontale Strebe
- 1.2: vertikale Strebe
- 1.3: Verblendungen
- 1.4: Seitenwandelement
- 1.5: Informationstafel
- 2: Regaleinsatz
- 2.1: horizontale Hilfsstrebe
- 2.2: vertikale Hilfsstrebe
- 2.3: Haken

## Patentansprüche

1. Lastregal, umfassend einen aus horizontalen und vertikalen Streben (1.1, 1.2) gebildeten Regalraum (1) zur Lagerung von Waren,
**dadurch gekennzeichnet,**
**dass** im Regalraum (1) ein aus horizontalen und vertikalen Hilfsstreben (2.1, 2.2) gebildeter Regaleinsatz (2) zur Lagerung der Waren angeordnet ist.

2. Lastregal nach Anspruch 1,
**dadurch gekennzeichnet,**
**dass** der Regaleinsatz (2) in seiner Höhe einstellbar ausgebildet ist.

3. Lastregal nach Anspruch 1 oder 2,
**dadurch gekennzeichnet,**
**dass** die vertikalen Hilfsstreben (2.2) teleskopierbar ausgebildet sind.

4. Lastregal nach einem der Ansprüche 1 bis 3,
**dadurch gekennzeichnet,**
**dass** der Regaleinsatz (2) eine Außenbreite aufweist, die - abgesehen von einer Toleranz von weniger als 30 mm - genau zu einer Innenbreite des Regalraums (1) passend ausgebildet ist.

5. Lastregal nach einem der Ansprüche 1 bis 4,
**dadurch gekennzeichnet,**
**dass** der Regaleinsatz (2) eine Außentiefe aufweist, die kleiner oder gleich einer Innentiefe des Regalraums (1) ausgebildet ist.

6. Lastregal nach einem der Ansprüche 1 bis 5,
**dadurch gekennzeichnet,**
**dass** im Regaleinsatz (2) Haken (2.3) zum Aufhängen von Waren angeordnet sind.

7. Lastregal nach einem der Ansprüche 1 bis 6,
**dadurch gekennzeichnet,**
**dass** wahlweise die horizontalen und/oder die vertikalen Streben (1.1, 1.2) mit Verblendungen (1.3) versehen ausgebildet sind.

8. Lastregal nach Anspruch 7,
**dadurch gekennzeichnet,**
**dass** die Verblendungen (1.3) aus Holz gebildet sind.

9. Lastregal nach einem der Ansprüche 1 bis 8,
**dadurch gekennzeichnet,**
**dass** eine äußere Seitenwange des Regalraums (1) mit einem Seitenwandelement (1.4) versehen ausgebildet sind.

10. Lastregal nach einem der Ansprüche 1 bis 9,
**dadurch gekennzeichnet,**
**dass** an einer obersten horizontalen Strebe (1.1) des Regalraums (1) eine Informationstafel (1.5) angeordnet ist.
